# FASCICULE DE BREVET EUROPEEN

(11) **EP 2 138 061 B1**
(45) Date de publication et mention de la délivrance du brevet: **16.11.2011**
(21) Numéro de dépôt: 09354024.3
(22) Date de dépôt: 05.06.2009
(51) Int. Cl.: A42B 3/14

(54) **Casque de protection à serre-nuque réglable perfectionné**
Schutzhelm mit perfektioniertem regulierbarem Nackenverschluss
Safety helmet with improved adjustable napestrap

(30) Priorité: 26.06.2008 FR 0803613
(43) Date de publication de la demande: 30.12.2009
(73) Titulaire: Zedel, 38920 Crolles (FR)
(72) Inventeur: Petzl, Paul, 38530 Barraux (FR); Lanez, Raphaël, 38920 Crolles (FR); D'Adhemar, Emmanuel, 38420 Domène (FR)
(74) Mandataire: Hecké, Gérard

(56) Documents cités:
- EP-A- 1 656 045
- DE-A1-102006 034 710
- US-A- 4 051 555
- US-A1- 2006 168 712

## Description

### Domaine technique de l'invention

L'invention est relative à un casque de protection composé d'une calotte en matière plastique, et d'un serre-nuque semi-rigide ajustable par des moyens de réglage.

### État de la technique

Le casque ELIOS commercialisé sous la marque PETZL par la demanderesse, se rapporte à un casque ayant une calotte en polycarbonate injecté résistant aux chocs, une coque interne en mousse de polypropylène expansé, une jugulaire, et un tour de tête. L'ajustement de ce dernier s'effectue au moyen d'un seul point de réglage localisé à l'arrière du casque au niveau de la nuque. Le dispositif de réglage comporte des crémaillères agencées aux deux extrémités arrières rectilignes du tour de tête, et coopérant avec un organe de commande rotatif lequel est placé dans la zone médiane.

Le casque ECRIN commercialisé sous la marque PETZL par la demanderesse et décrit dans le document EP 558427, concerne un casque composé d'une calotte externe en polycarbonate, et d'un ensemble tour de tête et serre-nuque logé totalement à l'intérieur de la calotte. Le réglage du casque s'effectue grâce à deux molettes internes qui engrènent avec des crans de crémaillères prévues dans le tour de tête et le serre-nuque. Les molettes dépassent partiellement sous le bord latéral de chaque côté de la calotte. L'une des molettes sert pour l'ajustement du tour de tête, et l'autre pour le serre-nuque.

Dans les deux casques connus précités, on fait varier la longueur périphérique du serre-nuque pendant le réglage, étant donné que les crémaillères sont localisées directement sur le serre-nuque.

### Objet de l'invention

L'objet de l'invention consiste à réaliser un casque de protection équipé d'un serre-nuque à réglage rapide et pratique.

Le dispositif selon l'invention est **caractérisé en ce qu'**au moins une extrémité du serre-nuque est reliée à la calotte par une liaison mécanique coulissante comportant des moyens d'indexage en position pilotés à partir d'un coulisseau déplaçable depuis l'extérieur dans une fente de la calotte.

Les moyens d'indexage sont solidaires de la paroi interne de la calotte, et peuvent venir directement de moulage avec la calotte.

La longueur du serre-nuque reste constante durant le réglage, tandis qu'on fait varier son point d'attache grâce aux moyens d'indexage localisés sur la paroi interne de la calotte. Le réglage est ainsi facilité.

Selon un mode de réalisation préférentiel, les moyens d'indexage sont constitués par une crémaillère comportant deux séries de crans séparées par la fente de logement du coulisseau. Le coulisseau est équipé d'un bouton de déverrouillage doté d'une pièce d'accouplement portant des ergots coopérant par encliquetage avec la crémaillère par l'action d'un ressort de rappel. Le coulisseau porte deux jambes de guidage du bouton de déverrouillage lors de son déplacement entre les positions active et inactive.

La fente de déplacement du coulisseau peut être rectiligne ou incurvée, et le serre-nuque peut avoir une forme quelconque.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 représente une vue en perspective de l'intérieur du casque avec le dispositif de réglage du serre-nuque selon l'invention ;
- la figure 2 est une vue en perspective éclatée du dispositif de réglage du serre-nuque de la figure 1 ;
- la figure 3 montre le dispositif de réglage du serre-nuque de la figure 2 en position assemblée ;
- les figures 4 et 5 sont des vues en coupe du dispositif de réglage de la figure 3, respectivement en position active et en position inactive du bouton de déverrouillage ;
- les figures 6 et 7 sont des vues en coupe selon les lignes de coupe 6-6 et 7-7 de la figure 4, lorsque le bouton de déverrouillage est en position active autorisant le réglage en translation du serre-nuque ;
- les figures 8 et 9 sont des vues en coupe selon les lignes de coupe 8-8 et 9-9 de la figure 5, lorsque le bouton de déverrouillage est en position inactive correspondant à un réglage prédéterminé du serre-nuque ;
- la figure 10 est une vue en perspective depuis l'arrière du casque selon l'invention ;
- la figure 11 représente une vue développée du serre-nuque des figures 1 et 10 ;
- la figure 12 est une vue identique de la figure 10 avec une variante de réalisation du serre-nuque.

### Description d'un mode préférentiel de l'invention

Sur les figures 1 et 10, un casque 15 comporte une calotte 16 externe de protection réalisée en polycarbonate injecté ou toute autre matière plastique notamment thermoformée ou en polystyrène expansé.

La calotte 16 est équipée d'une pluralité d'orifices 17 de ventilation, d'une coque 18 de rembourrage en mousse logée à l'intérieur de la calotte 16 avec un tour de tête 19, et un serre-nuque 20. La sangle jugulaire est d'un type bien connu, et n'est pas représentée sur les dessins. Un tel casque est notamment adapté à la pratique de l'escalade, de l'alpinisme, et également pour les travaux en hauteur.

Le tour de tête 19 s'étend le long du bord avant à l'intérieur de la calotte 16, en étant relié par deux bras de liaison 21, 22 à des moyens d'attache 23 solidarisés à la paroi interne de la calotte 16. Le bord périphérique arrière de la calotte 16 se trouve à l'opposé du bord avant, et est doté d'un contour 24 incurvé en forme de U renversé. Dans l'exemple de la figure 1, le tour de tête 19 n'est pas réglable.

Le serre-nuque 20 est ajustable par des moyens de réglage 25 accessibles depuis l'extérieur sur les côtés latéraux opposés de la calotte 16.

Sur les figures 2 à 9 et 11, le serre-nuque 20 est constitué par une bande de plastique souple ou semi-rigide, conformée selon un profil en Oméga ayant deux extrémités EX1, EX2 opposées, et une partie intermédiaire 26, laquelle est décalée du contour 24 de la calotte 16 par un espace arrière. Chaque extrémité EX1, EX2 du serre-nuque 20 comporte un trou 27 circulaire dans lequel est engagé un plot de retenue 28 équipé d'une pluralité de picots 29 dirigés en direction d'une crémaillère 30 ménagée dans la paroi interne de la calotte 16.

La crémaillère 30 comporte deux séries de crans 30a, 30b parallèles séparées l'une de l'autre par une fente 31 longitudinale à l'intérieur de laquelle se déplace un coulisseau 32 après actionnement d'un bouton de déverrouillage 33. La crémaillère 30 vient directement de moulage avec la calotte 16, et le bouton de déverrouillage 33 traverse une ouverture 34 du coulisseau 32 en étant guidé dans des glissières 35 ménagées dans des jambes 36, 37 de guidage du coulisseau 32.

Un ressort de rappel 38 du type à compression, est agencé entre un pion de centrage 39 du plot de retenue 28 et un trou 41 ménagé dans une pièce d'accouplement 40 solidaire du bouton de déverrouillage 33.

La pièce d'accouplement 40 porte des ergots 42 coopérant avec la crémaillère 30 par l'action de rappel du ressort 38 en position relâchée du bouton de déverrouillage 33.

Une rondelle 43 auxiliaire (figure 2) est en plus intercalée entre la crémaillère 30 et l'extrémité correspondante EX1, EX2 du serre-nuque 20. La rondelle 43 comporte une paire de protubérances 44, 45 semi-circulaires diamétralement opposées le long de la périphérie interne, de manière à s'engager pour un réglage prédéterminé, entre deux crans successifs de chaque série de crans 30a, 30b de la crémaillère 30. Tout changement de réglage émet un clic sonore des protubérances 44, 45 suite au déplacement en translation du coulisseau 32.

Sur la figure 11, une vue développée du serre-nuque 20 de la figure 10 montre la forme en Oméga avec la partie intermédiaire 26 médiane assurant un passage sous le contour 24 de la calotte 16, ce qui est particulièrement pratique pour des utilisateurs ayant des coiffures à queues-de-cheval.

La figure 12 montre un serre-nuque 120 avec une partie intermédiaire droite, et sans évidement en arc. Il convient bien entendu pour les personnes n'ayant pas de queues-de-cheval. Un tel serre-nuque 120 est également ajustable par les moyens de réglage 25 en translation des figures 2-9.

Le réglage du serre-nuque 20 selon l'invention s'effectue de la manière suivante :
Avec ses deux mains, l'utilisateur appuie en même temps sur les deux boutons de déverrouillage 33 à l'encontre des ressorts de rappel 38. Les ergots 42 de la pièce d'accouplement 40 sortent de la crémaillère 30, ce qui libère les extrémités EX1, EX2 du serre-nuque 20. Il suffit ensuite de déplacer en translation les coulisseaux 32 dans les fentes 31 jusqu'au contact du serre-nuque 20 contre la nuque de l'utilisateur. Le relâchement des boutons de déverrouillage 33 ramène automatiquement les ergots 42 dans la crémaillère 30 correspondante, assurant le blocage du réglage dans la position choisie.

Au lieu d'avoir les deux extrémités EX1, EX2 réglables, il est également possible d'en avoir une fixe, et l'autre réglable.

Il est clair que la crémaillère 30 peut être remplacée par tout autre moyen d'indexage en position piloté à partir du coulisseau extérieur.

Le réglage est rapide, et est opéré depuis l'extérieur sur les côtés latéraux de la calotte 16. Aucune intervention n'est nécessaire à l'arrière du casque 15, quel que soit le type de serre-nuque selon les figures 10 et 12. La longueur du serre-nuque reste constante durant le réglage, tandis qu'on fait varier le positionnement de son point d'attache grâce à la crémaillère 30 localisée sur la paroi interne de la calotte 16.

## Revendications

1. Casque de protection composé d'une calotte (16) en matière plastique, et d'un serre-nuque (20, 120) semi-rigide ajustable par des moyens de réglage, **caractérisé en ce qu'**au moins une extrémité (EX1, EX2) du serre-nuque (20, 120) est reliée à la calotte (16) par une liaison mécanique coulissante comportant des moyens d'indexage en position pilotés à partir d'un coulisseau (32) déplaçable depuis l'extérieur dans une fente (31) de la calotte (16).

2. Casque de protection selon la revendication 1, **caractérisé en ce que** les moyens d'indexage sont solidaires de la paroi interne de la calotte (16).

3. Casque de protection selon la revendication 2, **caractérisé en ce que** les moyens d'indexage viennent directement de moulage avec la calotte (16).

4. Casque de protection selon la revendication 2 ou 3, **caractérisé en ce que** les moyens d'indexage sont constitués par une crémaillère (30) formée par deux séries de crans (30a, 30b) séparées par ladite fente (31).

5. Casque de protection selon la revendication 4, **caractérisé en ce que** le coulisseau (32) est équipé d'un bouton de déverrouillage (33) ayant une pièce d'accouplement (40) portant des ergots (42) coopérant par encliquetage avec la crémaillère (30) par l'action d'un ressort de rappel (38).

6. Casque de protection selon la revendication 5, **caractérisé en ce que** le ressort de rappel (38) à compression est agencé entre un pion de centrage (39) solidaire d'un plot de retenue (28) associé à chaque extrémité (EX1, EX2), et un trou (41) ménagé dans la pièce d'accouplement (40).

7. Casque de protection selon la revendication 5, **caractérisé en ce que** le coulisseau (32) porte deux jambes (36, 37) de guidage du bouton de déverrouillage (33) lors de son déplacement entre les positions active et inactive.

8. Casque de protection selon l'une des revendications 1 à 7, **caractérisé en ce que** la fente (31) de déplacement du coulisseau (32) est rectiligne.

9. Casque de protection selon l'une des revendications 1 à 7, **caractérisé en ce que** la fente (31) de déplacement du coulisseau (32) est incurvée.

10. Casque de protection selon l'une des revendications 1 à 9, **caractérisé en ce que** le serre-nuque (20) est conformé selon un profil en Oméga ayant une partie centrale (26) incurvée pour le libre passage d'une chevelure en queue-de-cheval.

11. Casque de protection selon l'une des revendications 1 à 9, **caractérisé en ce que** le serre-nuque (120) comporte une partie centrale droite.

## Claims

1. A protective helmet composed of a crown (16) made from plastic material, and a semi-rigid neckband (20, 120) adjustable by adjustment means,
**characterized in that** at least one end (EX1, EX2) of the neckband (20, 120) is joined to the crown (16) by a sliding mechanical link comprising position indexing means controlled from a slide (32) able to be moved from the outside in a slit (31) of the crown (16).

2. The protective helmet according to claim 1, **characterized in that** the indexing means are securedly attached to the inside wall of the crown (16).

3. The protective helmet according to claim 2, **characterized in that** the indexing means are molded directly along with the crown (16).

4. The protective helmet according to claim 2 or 3, **characterized in that** the indexing means are formed by a rack (30) formed by two series of notches (30a, 30b) separated by said slit (31).

5. The protective helmet according to claim 4, **characterized in that** the slide (32) is equipped with an unlocking button (33) having a coupling part (40) bearing pins (42) cooperating by clipping with the rack (30) by the action of a return spring (38).

6. The protective helmet according to claim 5, **characterized in that** the return spring (38) of compression type is arranged between a centring pin (39) securedly attached to a securing prong (28) associated with each end (EX1, EX2), and a hole (41) arranged in the coupling part (40).

7. The protective helmet according to claim 5, **characterized in that** the slide (32) supports two guide legs (36, 37) guiding the unlocking button (33) when the latter moves between the active and inactive positions.

8. The protective helmet according to one of claims 1 to 7, **characterized in that** the slit (31) for movement of the slide (32) is straight.

9. The protective helmet according to one of claims 1 to 7, **characterized in that** the slit (31) for movement of the slide (32) is curved.

10. The protective helmet according to one of claims 1 to 9, **characterized in that** the neckband (20) has an Omega-shaped outline having a curved central part (26) for hair worn in a pony-tail to be able to pass through freely.

11. The protective helmet according to one of claims 1 to 9, **characterized in that** the neckband (120) comprises a straight central part.

## Patentansprüche

1. Schutzhelm, der von einer Haube (16) aus Kunststoff und einem halbstarren Nackenband (20, 120) gebildet wird, das mittels Einstellmitteln verstellbar ist, **dadurch gekennzeichnet, dass** mindestens ein Ende (EX1, EX2) des Nackenbands (20, 120) mit der Haube (16) über eine mechanische Gleitverbindung verbunden ist, die Positions-Indexierungsmittel umfasst, die mittels eines Schiebers (32) gesteuert werden, der von außen in einem Schlitz (31) der Haube (16) hin- und herbewegt werden kann.

2. Schutzhelm nach Anspruch 1, **dadurch gekennzeichnet, dass** die Indexierungsmittel fest an der Innenwand der Haube (16) sitzen.

3. Schutzhelm nach Anspruch 2, **dadurch gekennzeichnet, dass** die Indexierungsmittel direkt an die Haube (16) angegossen sind.

4. Schutzhelm nach Anspruch 2 oder 3, **dadurch gekennzeichnet, dass** die Indexierungsmittel aus einer Zahnleiste (30) bestehen, die von zwei Reihen Rastkerben (30a, 30b) gebildet wird, die durch den genannten Schlitz (31) voneinander getrennt sind.

5. Schutzhelm nach Anspruch 4, **dadurch gekennzeichnet, dass** der Schieber (32) mit einem Verriegelungsknopf (33) versehen ist, der ein Verbindungselement (40) aufweist, das Nocken (42) trägt, die durch Einrasten in der Zahnleiste (30) durch Wirkung einer Rückholfeder (38) zusammenwirken.

6. Schutzhelm nach Anspruch 5, **dadurch gekennzeichnet, dass** die Rückhol-Druckfeder (38) zwischen einem Zentrierstift (39), der fest verbunden ist mit einem zu jedem Ende (EX1, EX2) gehörenden Rückhaltestift (28), und einer in dem Verbindungselement (40) vorgesehenen Öffnung (41) angeordnet ist.

7. Schutzhelm nach Anspruch 5, **dadurch gekennzeichnet, dass** der Schieber (32) zwei Arme (30a, 30b) zum Führen des Entriegelungsknopfs (33) bei dessen Bewegung zwischen der aktiven und inaktiven Position aufweist.

8. Schutzhelm nach einem der Ansprüche 1 bis 7, **dadurch gekennzeichnet, dass** der Schlitz (31) zum Bewegen des Schiebers (32) gerade ist.

9. Schutzhelm nach einem der Ansprüche 1 bis 7, **dadurch gekennzeichnet, dass** der Schlitz (31) zum Bewegen des Schiebers (32) bogenförmig ist.

10. Schutzhelm nach einem der Ansprüche 1 bis 9, **dadurch gekennzeichnet, dass** das Nackenband (20) in Form eines Omega mit einem bogenförmigen Mittelteil (26) zum ungehinderten Hindurchziehen eines Pferdeschwanzes ausgebildet ist.

11. Schutzhelm nach einem der Ansprüche 1 bis 9, **dadurch gekennzeichnet, dass** das Nackenband (120) einen geraden Mittelteil aufweist.
